# EUROPÄISCHE PATENTSCHRIFT

(11) **EP 1 797 573 B1**
(45) Veröffentlichungstag und Bekanntmachung des Hinweises auf die Patenterteilung: **25.02.2009**
(21) Anmeldenummer: 05799949.2
(22) Anmeldetag: 06.10.2005
(51) Int. Cl.: H01F 30/16, H01F 30/12, H01F 27/06

(54) **RINGKERN-TRANSFORMATOR**
TOROIDAL CORE TRANSFORMER
TRANSFORMATEUR A NOYAU TOROIDAL

(30) Priorität: 07.10.2004 DE 102004048793; 03.09.2005 DE 102005041975
(43) Veröffentlichungstag der Anmeldung: 20.06.2007
(62) Teilanmeldung aus: 08010495.3
(73) Patentinhaber: Hanser, Volker Werner, 77694 Kehl (DE)
(72) Erfinder: Hanser, Volker Werner, 77694 Kehl (DE)
(74) Vertreter: Maucher, Wolfgang
(86) Internationale Anmeldenummer: PCT/EP2005/010783
(87) Internationale Veröffentlichungsnummer: WO 2006/040074

(56) Entgegenhaltungen:
- EP-A- 0 510 252
- EP-A- 0 557 549
- WO-A-95/11514
- US-A- 2 832 012

## Beschreibung

Die Erfindung bezieht sich auf einen Ringkern-Transformator, insbesondere einen Mehrphasentransformator mit mehreren in axialer Richtung benachbart angeordneten Ringkernen, wobei jeweils benachbarte Ringkerne Phasenwicklungen unterschiedlicher Phasen tragen.

Derartige Ringkerntransformatoren sind aus der EP 0 557 549 A1 bekannt.

Weitere Transformatoren mit übereinander angeordneten Ringkernen sind aus der US 2 832 012 A, der EP 0 510 252 A und der WO 95/11514 A bekannt, wobei bei diesen Transformatoren die verschiedenen Phasenkerne nicht verschiedenen Phasen zugeordnet sind.

Bei Mehrphasentransformatoren mit benachbart angeordneten Ringkernwicklungen besteht das Problem, dass zwischen den einzelnen Phasenwicklungen hohe Spannungspotentialunterschiede bestehen und dementsprechend aufwendige Isolationsmaßnahmen erforderlich sind, um beispielsweise bei Tropf-, Schwitzwasser oder Eisbildung Überschläge zu vermeiden und die Betriebssicherheit des Mehrphasentransformators zu gewährleisten. Gegebenenfalls ist es sogar erforderlich, an dem Mehrphasentransformator eine Heizung vorzusehen, um beispielsweise Überschläge zwischen den einzelnen Phasenwicklungen durch Eisbildung zu vermeiden.

Die Isolationsmaßnahmen sind sehr kostenintensiv. Zudem erfordern die Isolationsmaßnahmen eine bestimmte Baugröße des Mehrphasentransformators, wodurch dessen Platzbedarf erhöht ist.

Aus dem europäischen Patent EP 0 510 252 ist ein Dreiphasen-Ringkerntransformator bekannt, dessen Ringkerne in axialer Richtung zueinander benachbart angeordnet sind und jeweils unterschiedliche Phasen tragen.

Dieser Ringkerntransformator ist für den Betrieb an Niederspannung vorgesehen. Bei einem Einsatz im Mittelspannungsbereich käme es sowohl im Bereich der Anschlüsse als auch der Wicklungen selbst zu hohen Potentialunterschieden und damit zu Überschlägen.

Demgegenüber besteht die Aufgabe, einen Ringkern-Transformator der eingangs genannten Art zu schaffen, für den nur noch reduzierte Isolationsmaßnahmen erforderlich sind und dessen Baugröße reduziert ist. Außerdem soll bei geringer Baugröße eine hohe Leistungsdichte möglich sein.

Die erfindungsgemäße Lösung dieser Aufgabe besteht darin, dass die Anschlussstellen der Phasenwicklungen zweier benachbarter Ringkerne in Umfangsrichtung versetzt zueinander angeordnet sind. Die elektrische Phasenverschiebung zwischen den einzelnen Phasenwicklungen des Mehrphasentransformators wird praktisch durch einen mechanischen Versatz der Phasenwicklungen aufgehoben beziehungsweise reduziert. Dadurch wird der Potentialunterschied zwischen benachbarten Wicklungsabschnitten unterschiedlicher Phasen reduziert, so dass dementsprechend auch weniger aufwendige Isolationsmaßnahmen zum Isolieren benachbarter Phasenwicklungen gegeneinander erforderlich sind und somit die Kosten für die Isolationsmaßnahmen ebenfalls reduziert sind. Durch die geringeren Potentialunterschiede zwischen den Phasenwicklungen benachbarter Ringkerne können diese auch in einem geringeren Abstand zueinander angeordnet werden, wodurch die Baugröße für den Mehrphasentransformator reduziert ist.

Eine besonders günstige Ausführungsform sieht vor, dass der versatz beziehungsweise der geometrische Winkel zwischen den Anschlussstellen der Phasenwicklungen zweier benachbarter Ringkerne der Phasenverschiebung beziehungsweise dem elektrischen Phasenwinkel zwischen den Spannungssignalen dieser Ringkerne entspricht. Zwischen direkt benachbarten Wicklungsabschnitten zweier Ringkerne besteht dann praktisch kein Potentialunterschied mehr. Bei einem Drei-Phasen-System sind die Anschlussstellen der drei Phasenwicklungen jeweils um 120° gegeneinander versetzt angeordnet, um den Phasenwinkel zwischen den einzelnen Phasen mechanisch zu kompensieren.

Da zwischen den einzelnen Ringkernen üblicherweise zur mechanischen Stabilisierung und Halterung ein Abstandhalter vorgesehen ist, ist es möglich, zwischen zwei benachbarten Phasenwicklungen geringe Potentialunterschiede zuzulassen, so dass eine gegenüber der elektrischen Phasenverschiebung reduzierte mechanische Verdrehung der Ringkerne ausreicht, um Spannungs-Überschläge zwischen den Phasenwicklungen auch bei reduzierten oder ganz entfallenden Isolationsmaßnahmen zu vermeiden. Die Anforderungen an die Präzision bei der Fertigung des Mehrphasentransformators sind dadurch reduziert und die Fertigung vereinfacht.

Eine Ausführungsform des erfindungsgemäßen Ringkern-Transformators von eigenständiger Bedeutung sieht vor, dass ein der Bauform von Ringkern-Transformatoren angepasstes, vorzugsweise im wesentlichen zylinderförmiges Gehäuse für die Ringkerne mit Phasenwicklungen vorgesehen ist, und dass vorzugsweise an einem axialen Ende des Gehäuses ein Ventilator oder dergleichen Gebläse vorgesehen ist. Die Ringkerne mit den Phasenwicklungen sind in dem Gehäuse vor Verschmutzung und Beschädigung geschützt angeordnet. Mit dem Ventilator wird die Anordnung gekühlt, um eine thermische Überlastung des Mehrphasentransformators zu vermeiden.

Das Gehäuse mit den vorgesehenen Kühlmaßnahmen begünstigt einen kompakten Aufbau des Transformators bei hoher Leistungsdichte. Insbesondere bei einem Mehrphasentransformator gemäß Anspruch 1 oder Anspruch 2 wirkt sich dies vorteilhaft aus, weil auch diese Maßnahmen zu einem kompakten Aufbau führen, der entsprechende Kühlmaßnahmen erforderlich macht.

Zur Kühlung des Mehrphasentransformators ist es auch möglich, dass im Bereich der Ringkerne Hohlleitungen für ein Kühlmittel angeordnet sind und dass vorzugsweise das Gehäuse des Transformators als Wärmetauscher ausgebildet und mit den Hohlleitungen verbunden ist. Das Gehäuse kann dabei doppelwandig ausgebildet sein, um die Wärme besonders gut nach außen hin abzuleiten. Das Kühlmittel kann mit einer Pumpe durch die Hohlleiter und das Gehäuse gepumpt werden.

Eine besonders günstige Ausführungsform sieht vor, dass an dem Gehäuse außenseitig Kühlkörper oder dergleichen vorstehende Elemente zur Vergrößerung der Gehäuse-Oberfläche vorgesehen sind, oder dass das Gehäuse eine profilierte Oberfläche aufweist. Durch die vergrößerte Oberfläche wird die Wärme besser abgeleitet und thermische Überlastungen können vermieden werden.

Es ist auch möglich, die Transformatorspulen einzeln mit Gießharz zu vergießen, wobei durch das Gießharz ein Gehäuse für die jeweilige Spule gebildet wird. Dabei kann eine komplementär zu den gewünschten Kühlkörpern beziehungsweise Kühlrippen geformte Gießform vorgesehen sein, um so direkt beim Vergießen der Spulen die gewünschte Außenkontur mit vorstehenden Elementen zur Oberflächenvergrößerung zu erhalten. Durch das Vergießen der Spulen wird einerseits eine mechanische Stabilisierung der Phasenwicklung als auch eine direkte thermische Kopplung zwischen der Wicklung und dem durch das Gießharz gebildeten Gehäuse erzielt. Des weiteren wird mit dem Vergießen eine hohe Spannungsfestigkeit erreicht.

Eine zunächst glatte Gehäuse-Oberfläche kann auch dadurch vergrößert werden, indem die Oberfläche durch ein geeignetes Verfahren, beispielsweise Ätzen oder Sandstrahlen, aufgerauht, strukturiert beziehungsweise profiliert wird.

Bevorzugt hat die Oberfläche eine Struktur, mit der die Wärme besser abgeleitet werden kann. Erwähnt sei noch, dass die Distanz- und Isolationselemente gleichzeitig mit dem Vergießen der Transformatorspulen gegossen werden können.

Eine weitere Möglichkeit zur Kühlung des Ringkern-Transformators besteht darin, dass ein Aufnahmebehälter mit einem Kühlmedium zum bereichsweise oder vollständigen Einsetzen des Transformators vorgesehen ist.

Eine besonders vorteilhafte Ausführungsform sieht vor, dass die Ringkerne des Mehrphasentransformators mit ihren jeweiligen Phasenwicklungen modulartig ausgebildet sind und dass eine Haltevorrichtung zum Halten und zum gegeneinander Festlegen der modulartigen Ringkerne vorgesehen ist. Mehrere Module können derart zusammengeschaltet werden, dass die Leistung des Transformators erhöht werden kann. Dadurch lassen sich Transformatoren mit Leistungen über 100MVA realisieren. Des weiteren ist es durch den modulartigen Aufbau möglich, den Transformator bei Störung eines der Module weiter zu betreiben, indem ein Ersatzmodul gegebenenfalls provisorisch angeschlossen wird und somit der gesamte Transformator betriebsbereit bleibt. Es ist somit nicht erforderlich, einen ganzen Reserve-Transformator bereitzuhalten, auf den im Falle eines Defektes umgeschaltet werden kann. Dadurch werden Kosten gespart und der Platzbedarf für ein Reserve-Modul ist im Vergleich zum Platzbedarf eines ganzen Reserve-Transformators gering.

Die einzelnen Module werden mit einer Haltevorrichtung gehalten und in ihrer Position relativ zueinander festgelegt. An der Haltevorrichtung können auch Isolationselemente zum Isolieren der Phasenwicklungen, insbesondere nach außen hin, vorgesehen sein. In axialer Richtung brauchen zwischen benachbarten Ringkernen beziehungsweise deren Phasenwicklungen lediglich Halte- oder Stützelemente als Auflagen für die Ringkerne vorgesehen sein, um die Ringkerne in ihrer Position zu halten und ein Verrutschen der Ringkerne zu verhindern. Besondere Isolationsmaßnahmen sind dabei wegen der mechanischen Verdrehung der Anschlussstellen der Phasenwicklungen entsprechend der elektrischen Phasenlage in den jeweiligen Phasenwicklungen und den dadurch erreichten vorbeschriebenen Vorteilen nicht erforderlich.

Nachstehend ist die Erfindung anhand einer Figur näher erläutert.

Fig. 1 zeigt in schematischer Darstellung einen seitlichen Schnitt durch einen erfindungsgemäßen Mehrphasentransformator mit drei in axialer Richtung benachbart angeordneten Ringkernen.

In Figur 1 ist ein im Ganzen mit 101 bezeichneter Mehrphasentransformator dargestellt, der drei in axialer Richtung übereinander angeordnete Ringkerne 102 aufweist. Jeweils benachbarte Ringkerne 102 tragen dabei Phasenwicklungen unterschiedlicher Phasen, wobei die Phasenwicklungen jeweils auf die Ringkerne 102 ringförmig umschließenden Spulenkörpern 103 aufgebracht sind. Dabei können abwechselnd Spulenkörper 103 jeweils mit Primär und Sekundärwicklungen nebeneinander oder übereinander angeordnet sein. Es ist auch möglich, dass auf einen Spulenkörper 103 jeweils primär- und Sekundärwicklungen gemeinsam aufgebracht sind.

Die Ringkerne 102 sind in einer Haltevorrichtung 104 angeordnet, die äußere sowie innere Führungsschienen 105a, 105b zur Bildung eines Aufnahmebereiches für die Ringkerne 102 aufweist. Die Führungsschienen 105a, 105b bestehen jeweils aus isolierendem Material, so dass die Ringkerne 102 beziehungsweise die Phasenwicklungen auf den Spulenkörper 103 der Ringkerne 102 seitlich nach außen hin isoliert sind.

Die Haltevorrichtung 104 weist unterseitig ein Bodenteil 107 auf, das ebenfalls aus isolierendem Material besteht. An dem Bodenteil 107 sind isolierende Auflageelemente 108 für den unteren Ringkern 102 vorgesehen. Dabei können mehrere voneinander beabstandete Auflageelemente 108 vorgesehen sein, oder es ist ein durchgehender Ring als Auflageelement 108 vorgesehen. Zwischen den einzelnen Ringkernen 102 sind jeweils Distanzstücke 109 vorgesehen, mit denen die Ringkerne 102 beziehungsweise die den Ringkernen 102 jeweils zugeordneten Spulenkörper 103 in ihrer Lage zueinander fixiert werden. Oberhalb des oberen Ringkernes 102 sind wiederum isolierende Auflageelemente 108 vorgesehen, auf denen ein Deckelteil 110 aufliegt und die Ringkerne 102 auch oberseitig nach außen hin isoliert.

Der in der Figur 1 dargestellte Mehrphasentransformator 101 ist als Drei-Phasen-Transformator ausgebildet. Die nicht näher dargestellten Anschlussstellen der einzelnen Phasenwicklungen der Ringkerne 102 beziehungsweise der Spulenkörper 103 sind jeweils um 120° zueinander versetzt angeordnet. Die Phasenwicklungen sind dadurch mechanisch um einen Winkel zueinander versetzt angeordnet, der der elektrischen Phasenverschiebung beziehungsweise dem elektrischen Phasenwinkel zwischen den Spannungssignalen dieser Phasenwicklungen entspricht.

Insbesondere im Bereich der Distanzstücke 109, das heißt dort, wo benachbarte Ringkerne den geringsten Abstand zueinander haben, ist dadurch an zwei gegenüberliegenden Bereichen zweier Ringkerne 102 beziehungsweise Spulenkörper 103 praktisch kein Potentialunterschied vorhanden. Spannungsüberschläge zwischen benachbarten Ringkernen 102 sind so auch bei dicht aneinander angeordneten Ringkernen 102 nicht möglich. Der Mehrphasentransformator 101 kann dadurch kompakt und mit reduziertem Platzbedarf aufgebaut werden. Zudem sind zwischen den einzelnen Ringkernen 102, im Bereich der Distanzstücke 109 keine oder nur geringe Isolationsmaßnahmen erforderlich, wodurch Kosten gespart werden und die Konstruktion vereinfacht ist.

Die Ringkerne 102 sind mit ihren jeweiligen Spulenkörpern 103 modulartig ausgebildet. Bei einem Defekt in einem dieser Module kann der betroffene Ringkern gegen ein Ersatzmodul ausgetauscht werden beziehungsweise das defekte Modul wird elektrisch abgetrennt und ein Ersatzmodul wird provisorisch an den Mehrphasentransformator 101 angeschlossen. Somit ist es nicht erforderlich, einen kompletten Transformator als Reservegerät bereitzuhalten, sondern es genügt, einen Ringkern mit den die Phasenwicklungen tragenden Spulenkörpern als Reservemodul bereitzuhalten. Dadurch werden Kosten gespart und der Platzbedarf für ein Reservegerät ist reduziert.

## Patentansprüche

1. Ringkern-Transformator, insbesondere Mehrphasentransformator (101) mit mehreren in axialer Richtung benachbart angeordneten Ringkernen (102), wobei jeweils benachbarte Ringkerne (102) Phasenwicklungen unterschiedlicher Phasen tragen, **dadurch gekennzeichnet, dass** die Anschlussstellen der Phasenwicklungen zweier benachbarter Ringkerne (102) in Umfangsrichtung versetzt zueinander angeordnet sind.

2. Transformator nach Anspruch 1, **dadurch gekennzeichnet, dass** der Versatz beziehungsweise der geometrische Winkel zwischen den Anschlussstellen der Phasenwicklungen zweier benachbarter Ringkerne (102) der Phasenverschiebung beziehungsweise dem elektrischen Phasenwinkel zwischen den Spannungssignalen dieser Ringkerne (102) entspricht.

3. Transformator nach einem der Ansprüche 1 oder 2, **dadurch gekennzeichnet, dass** ein der Bauform von Ringkern-Transformatoren angepaßtes, vorzugsweise im wesentlichen zylinderförmiges Gehäuse für die Ringkerne (102) mit Phasenwicklungen vorgesehen ist, und dass vorzugsweise an einem axialen Ende des Gehäuses ein Ventilator oder Gebläse vorgesehen ist.

4. Transformator nach einem der Ansprüche 1 bis 3, **dadurch gekennzeichnet, dass** im Bereich der Ringkerne (102) Hohlleitungen für ein Kühlmittel angeordnet sind, und dass vorzugsweise das Gehäuse des Transformators (101) als Wärmetauscher ausgebildet und mit den Hohlleitungen verbunden ist.

5. Transformator nach einem der Ansprüche 3 oder 4, **dadurch gekennzeichnet, dass** an dem Gehäuse außenseitig Kühlkörper oder dergleichen vorstehende Elemente zur Vergrößerung der Gehäuse-Oberfläche vorgesehen sind, insbesondere dass das Gehäuse eine profilierte Oberfläche aufweist.

6. Transformator nach einem der Ansprüche 1 bis 5, **dadurch gekennzeichnet, dass** ein Aufnahmebehälter mit einem Kühlmedium zum bereichsweise oder vollständigen Einsetzen des Transformators (101) vorgesehen ist.

7. Transformator nach einem der Ansprüche 1 bis 6, **dadurch gekennzeichnet, dass** die Ringkerne (102) des Mehrphasentransformators (101) mit ihren jeweiligen Phasenwicklungen modulartig ausgebildet sind und dass eine Haltevorrichtung (104) zum Halten und zum gegeneinander Festlegen der modulartigen Ringkerne (102) vorgesehen ist.

8. Transformator nach einem der Ansprüche 1 bis 7, **dadurch gekennzeichnet, dass** die Transformatorspulen einzeln mit Gießharz vergossen sind und vorzugsweise eine außenseitige Profilierung zur Oberflächenvergrößerung aufweisen.

## Claims

1. Toroidal core Transformer, particularly a polyphase transformer (101) having a plurality of toroidal cores (102) arranged adjacent to one another in the axial direction, adjacent toroidal cores (102) having phase windings of different phases, **characterised in that** the connection points of the phase windings of two adjacent toroidal cores (102) are arranged offset from one another in the circumferential direction.

2. Transformer according to claim 1, **characterised in that** the offset or the geometric angle between the connection points of the phase windings of two adjacent toroidal cores (102) corresponds to the phase shift or electrical phase angle between the voltage signals of these toroidal cores (102).

3. Transformer according to one of claims 1 or 2, **characterised in that** a preferably substantially cylindrical housing adapted to the design of toroidal core transformers is provided for the toroidal cores (102) with phase windings, and **in that** preferably a ventilator or fan is provided at an axial end of the housing.

4. Transformer according to one of claims 1 to 3, **characterised in that** hollow lines for a coolant are arranged in the region of the toroidal cores (102), and preferably the housing of the transformer (101) is embodied as a heat exchanger and connected to the hollow lines.

5. Transformer according to one of claims 3 or 4, **characterised in that** cooling members or similar projecting elements for enlarging the surface area of the housing are provided on the exterior of the housing, and in particular the housing has a profiled surface.

6. Transformer according to one of claims 1 to 5, **characterised in that** a receptacle containing a cooling medium is provided into which the transformer (101) is inserted partly or totally.

7. Transformer according to one of claims 1 to 6, **characterised in that** the toroidal cores (102) of the polyphase transformer (101) with their respective phase windings are of modular construction and **in that** a holding device (104) is provided for holding the modular toroidal cores (102) and securing them against one another.

8. Transformer according to one of claims 1 to 7, **characterised in that** the transformer coils are individually encapsulated in casting resin and preferably have an exterior profiling to enlarge their surface area.

## Revendications

1. Transformateur à noyaux toroïdaux, en particulier transformateur polyphasé (101) comportant plusieurs noyaux toroïdaux (102) adjacents en direction axiale, des noyaux toroïdaux (102) adjacents deux à deux portant des enroulements de phase de phases différentes, **caractérisé en ce que** les points de connexion des enroulements de phase de deux noyaux toroïdaux (102) adjacents sont disposés en décalage les uns par rapport aux autres en direction circonférentielle.

2. Transformateur selon la revendication 1, **caractérisé en ce que** le décalage, respectivement l'angle géométrique, entre les points de connexion des enroulements de phase de deux noyaux toroïdaux (102) adjacents correspond au déphasage, respectivement à l'angle de phase électrique, entre les signaux de tension de ces noyaux toroïdaux (102).

3. Transformateur selon l'une des revendications 1 ou 2, **caractérisé en ce qu'**il est prévu un boîtier adapté à la forme de construction de transformateurs à noyaux toroïdaux, de préférence essentiellement cylindrique, pour les noyaux toroïdaux (102) avec enroulements de phase, et qu'il est de préférence prévu un ventilateur ou un soufflante à une extrémité axiale du boîtier.

4. Transformateur selon l'une des revendications 1 à 3, **caractérisé en ce que** des conduites creuses pour un liquide de refroidissement sont prévues dans la zone des noyaux toroïdaux (102) et que le boîtier du transformateur (101) est de préférence réalisé sous forme d'échangeur de chaleur et relié aux conduites creuses.

5. Transformateur selon l'une des revendications 3 ou 4, **caractérisé en ce que** des dissipateurs de chaleur ou des éléments en saillie analogues sont prévus extérieurement sur le boîtier pour augmenter la surface du boîtier, en particulier que le boîtier présente une surface profilée.

6. Transformateur selon l'une des revendications 1 à 5, **caractérisé en ce qu'**il est prévu un réceptacle contenant un agent de refroidissement pour y loger partiellement ou complètement le transformateur (101).

7. Transformateur selon l'une des revendications 1 à 6, **caractérisé en ce que** les noyaux toroïdaux (102) du transformateur polyphasé (101) avec leurs enroulements de phase respectifs sont réalisés de manière modulaire et qu'il est prévu un dispositif de maintien (104) pour maintenir et immobiliser les uns contre les autres les noyaux toroïdaux (102) modulaires.

8. Transformateur selon l'une des revendications 1 à 7, **caractérisé en ce que** les bobines de transformateur sont scellées individuellement avec de la résine à couler et présentent de préférence un profilage extérieur pour augmenter la surface.
